# EUROPÄISCHE PATENTSCHRIFT

(11) **EP 1 583 887 B1**
(45) Veröffentlichungstag und Bekanntmachung des Hinweises auf die Patenterteilung: **17.05.2006**
(21) Anmeldenummer: 04700687.9
(22) Anmeldetag: 08.01.2004
(51) Int. Cl.: E21B 28/00, E21B 37/08

(54) **VERFAHREN UND VORRICHTUNG ZUR INTENSIVIERUNG DER DURCHL SSIG KEIT VON BOHRUNGSNAHEN BODENSCHICHTEN SOWIE VON FILTERK RPER N UND FILTERSCHICHTEN IN BRUNNEN UND ANDEREN F RDERBOHRUNGEN**
METHOD AND DEVICE FOR INTENSIFYING THE PERMEABILITY OF GROUND LAYERS CLOSE TO BORE HOLES AND FILTER BODIES AND FILTER LAYERS IN WELLS AND OTHER PRODUCTION WELLS
PROCEDE ET DISPOSITIF PERMETTANT D'INTENSIFIER LA PERMEABILITE DE COUCHES DE SOL PROCHES D'UN TROU DE FORAGE AINSI QUE DE CORPS DE FILTRES ET DE COUCHES DE FILTRAGE DANS DES PUITS ET D'AUTRES FORAGES PRODUCTIFS

(30) Priorität: 15.01.2003 DE 10301338; 18.12.2003 DE 10361983
(43) Veröffentlichungstag der Anmeldung: 12.10.2005
(73) Patentinhaber: Steinbrecher, Alexander, 04416 Markkleeberg (DE)
(72) Erfinder: Steinbrecher, Alexander, 04416 Markkleeberg (DE); Kahle, Karsten, 06905 Bad Schmiedeberg (OT Splau) (DE)
(74) Vertreter: GROSSE BOCKHORNI SCHUMACHER
(86) Internationale Anmeldenummer: PCT/EP2004/000056
(87) Internationale Veröffentlichungsnummer: WO 2004/063524

(56) Entgegenhaltungen:
- DE-A- 19 913 239
- DE-C- 19 932 593
- US-A1- 2001 017 206

## Beschreibung

Die Erfindung betrifft ein Verfahren und eine Vorrichtung, mit deren Hilfe die Durchlässigkeit von bohrungsnahen Bodenschichten sowie von in die Bohrung eingebrachten Filterkörpern und Filterschichten in Brunnen und anderen Förderbohrungen intensiviert werden kann.

In Brunnen und anderen Förderbohrungen lagern sich während des Betriebes in den bohrungsnahen Bodenschichten sowie in den in die Bohrung eingebrachten Filterkörpern und Filterschichten Feststoffe und Inkrustationen ab, welche die Durchlässigkeit für das zu fördernde flüssige Medium zunehmend verschlechtern.

Um einer dadurch hervorgerufenen Verschlechterung der Förderleistung entgegenzuwirken, sind aus dem Stand der Technik verschiedene Verfahren und Vorrichtungen bekannt.

So beschreibt das deutsche Patent DE 195 37 689 C2 ein Verfahren zur Regenerierung eines Brunnens, bei dem ein zylindrischer Körper zwischen zwei Drahtscheiben als Zentrierung in den Brunnen hinabgesenkt wird, und durch Öffnung eines Ventils in diesem Körper ein unter hohem Druck stehendes Gas gegen die Brunnenwand beschleunigt wird. Diese Gasmenge wirkt dabei pulsierend als Druckwelle gegen die Brunnenwand, wobei die Öffnungszeitpunkte des Ventils, die austretende Gasmenge und der Gasdruck vor den Regenerierungsarbeiten im Brunnen fest eingestellt werden können.

Nachteilig bei diesem Verfahren ist, dass während der Arbeit im Brunnen keine zeitgleiche und sofortige Anpassung des Gasdruckes, der Gasmenge und der Öffnungszeitpunkte des Ventils an die sich durch die Bearbeitung nach jedem Impuls ändernden hydraulischen Eigenschaften des Brunnens und dessen Umgebung im Boden erfolgen können, und dass die Öffnung des Ventils nicht durch ein Signal zu einem exakt definierten Zeitpunkt erfolgt. Auch garantiert der angegebene Druck von 10 bis 25 bar keine hohe Eindringtiefe in die zu regenerierenden bohrungsnahen Bodenschichten bzw. in die Filterkörper und Filterschichten.

Aus dem DE 199 32 593 C1 ist ein weiteres Verfahren bekannt, welches mindestens einen senkrechten Bohrungsabschnitt im Brunnen, der durch zwei Packer gegenüber der übrigen Bohrung abgegrenzt wird, mit einem gasförmigen oder flüssigen Druckmittel pulsweise beaufschlagt. Das vorhandene Brunnenwasser und/oder das Druckmittel wird durch die Filterwände in die umgebenden Filterkiesschichten gepresst. Unmittelbar im Bereich des Bohrungsabschnittes wird dabei ein Druckbehälter als Pufferspeicher für das Druckmittel eingesetzt, um Druckverluste in Druckleitungen zu vermeiden.

Das Wirkprinzip zur Erzielung eines Regenerierungseffektes besteht bei diesem Verfahren im pulsweisen Beaufschlagen des Bohrungsabschnittes mit einem gasförmigen oder flüssigen Druckmittel und dem dadurch hervorgerufenen Verpressen des Brunnenwassers und/oder des Druckmittels durch die Filterschlitze in die Filterkiesschichten, das heißt, es erfolgt lediglich eine Volumenverdrängung durch die Filterschlitze hindurch.

In der Patentanmeldung DE 198 43 292.5 wird weiterhin ein Verfahren vorgeschlagen, bei dem mittels plötzlicher Entspannung eines komprimierten Gases oder einer unter Druck stehenden Flüssigkeit im Brunnen Impulse freigesetzt werden. Auf Grund des in der Gegendruckkammer verwendeten bewegungsträgen Materiales ist der Öffnungs- und Schließvorgang der zur Durchführung des Verfahrens verwendeten Vorrichtung zu langsam, um einen kinetischen Energieimpuls zu erzeugen. Auch wird wiederum lediglich eine druckwechselnde Volumenverdrängung als Regeneriereffekt wirksam.

Schließlich ist ein Verfahren bekannt, bei dem zur Brunnenregenerierung Druckimpulse im Brunnen mittels Sprengladung erzeugt werden. Der Einsatz dieses Verfahrens ist auf keinen Fall bei jedem Brunnen möglich, da die erzeugten Druckimpulse sehr energiereich und kaum regelbar sind, und zu Zerstörungen des Ausbaumaterials führen können.

Allen bekannten Verfahren liegt das gemeinsame Prinzip zugrunde, mittels kurzzeitiger und teilweise pulsierender Volumenverdrängung im Saugbereich einer Förderbohrung das dort befindliche Medium oder ein Fremdmedium durch die Filterschlitze hindurch in die umgebende Filter- und/oder Bodenschicht zu drücken. Die notwendige Volumenverdrängung wird durch die bei den einzelnen Verfahren unterschiedlich schnelle Freisetzung eines zumeist größeren Volumens eines unter Druck stehenden Fremdmediums (technisches Gas, Explosionsgas, Flüssigkeit) bewirkt.

Das Prinzip der Volumenverdrängung grenzt dabei die Reichweite der bekannten Verfahren in die Bohrungsumgebung ein, da die Kompressibilität von Flüssigkeiten bekanntlich gering ist. Lediglich beim Einsatz von Sprengstoff wird durch die sehr hohe Geschwindigkeit der chemischen Umsetzung des Sprengstoffes zusätzlich ein Energieimpuls in der Flüssigkeit erzeugt, der eine große Reichweite dieses Verfahrens bewirkt, aber zugleich durch den sehr schnellen zeitlichen Ablauf zu einem "harten" Impuls führt, der für die Bohrung und die Ausbaumaterialien ein großes Risiko beinhaltet.

Der Erfindung liegt deshalb die Aufgabe zugrunde, ein Verfahren und eine Vorrichtung zur Intensivierung der Durchlässigkeit von bohrungsnahen Bodenschichten sowie von Filterkörpem und Filterschichten in Brunnen und anderen Förderbohrungen zu schaffen, die verglichen mit dem aus dem Stand der Technik bekannten Verfahren und Vorrichtungen eine höhere Effizienz der Intensivierung der Durchlässigkeit von bohrungsnahen Bodenschichten sowie von Filterkörpem und Filterschichten ermöglicht, ohne dass ein Risiko bezüglich der Zerstörung der Bohrung und deren Ausbauten besteht.

Die Aufgabe wird hinsichtlich des Verfahrens durch die kennzeichnenden Merkmale des Patentanspruches 1 und hinsichtlich der Vorrichtung durch die kennzeichnenden Merkmale des Patentanspruches 7 gelöst.

Vorteilhafte Ausgestaltungen des Verfahrens bilden die Merkmale der Unteransprüche 2 bis 6, während vorteilhafte Ausgestaltungen der Vorrichtung die Merkmale der Patentansprüche 8 bis 11 bilden.

Die Erfindung soll nachfolgend anhand von bevorzugten Ausführungsbeispielen unter Bezugnahme auf die Figuren 1 bis 3 näher erläutert werden.
- Fig. 1: zeigt schematisch einen Längsschnitt durch eine Förderbohrung mit einer darin angeordneten erfindungsgemäßen Vorrichtung;
- Fig. 2: zeigt Einzelheiten der Struktur einer für die Durchführung des erfindungsgemäßen Verfahrens benutzten Vorrichtung.
- Fig. 3: zeigt in einer der Fig. 1 ähnlichen Ansicht eine Förderbohrung mit einer darin angeordneten modifizierten erfindungsgemäßen Vorrichtung

Bei dem erfindungsgemäßen Verfahren und der zugehörigen Vorrichtung wird unter messtechnisch exakt kontrollier- und steuerbaren Parametern mittels eines mit im Regelfall hoher kinetischer Energie beaufschlagten, jedoch sehr kleinen Flüssigkeitsvolumens ein hydraulischer Energieimpuls E im Förderbereich F der Förderbohrung 11 erzeugt, der durch eine mittels einer Untertagepumpe 8 in der Förderbohrung 11 kontinuierlich erzeugte dynamische Strömung in seiner Effektivität noch verstärkt wird. Entsprechend den Figuren 1 bis 3 wird von einem übertage befindlichen Druckaggregat 6 aus eine Flüssigkeit (z. B. bei einem Brunnen das aus diesem stammende Wasser) mit hohem Druck (bis zu 150 bar) in eine Druckleitung 2 eingepresst, an deren Ende sich ein Impulsgenerator 1 befindet, welcher mit einem großflächigen Ventil versehen ist, das in der Lage ist, innerhalb von 1 bis 2 Millisekunden sich zu öffnen und wieder zu schließen und dabei ein zuvor exakt definierbares, sehr kleines Volumen der unter hohem Druck stehenden Flüssigkeit (ca. 300 ml) in dieser kurzen Zeiteinheit in die zu fördernde Flüssigkeit, z. B. das umgebende Brunnenwasser freizusetzen. Der Effekt der Volumenverdrängung ist auf Grund der verwendeten kleinen Volumenmenge gering, vielmehr werden die Moleküle des Brunnenwassers durch den schlagartigen Anstoß der mit hoher kinetischer Energie freigesetzten kleinen Flüssigkeitsmenge in Schwingungen versetzt, und der dadurch erzeugte hydraulische Energieimpuls E pflanzt sich auf Grund der physikalischen Erscheinung als Impulsströmung durch die Filterschlitze hindurch in die in der Förderbohrung 11 umgebende Flüssigkeit fort und bewirkt dabei durch das Schwingen der Flüssigkeitsmoleküle an ihrem jeweiligen Platz ein Loslösen von Verkrustungen an Innen- wie Außenseiten des Filterrohres sowie das Bewegen von z. B. Feinkornanteilen aus Filterkiesschüttungen.

Da als Verfahrensbestandteil zeitgleich durch regelbares, kontinuierliches Abfördern mittels einer Untertagepumpe 8 eine Dynamik in der Förderbohrung 11 und ihrer Umgebung erzeugt wird, werden alle durch den hydraulischen Energieimpuls E von ihrem bisherigen Verweilort fortbewegten Bestandteile sofort abgefördert.

Das ununterbrochene Abpumpen wird dadurch ermöglicht, dass beim erfindungsgemäßen Verfahren durch Verwendung kleinster Flüssigkeitsmengen keine aufsteigenden Gasblasen erzeugt werden. Der Impulsgenerator 1 wird während der Regenerierung im Förderrohr 7 im Förderbereich F mittels einer Schlauchwinde 5 definiert auf und ab bewegt.

Das Steuersignal zum Öffnen des Ventils des Impulsgenerators 1 wird von der Steuereinheit 9 als elektrisches Signal über ein Steuerkabel 4 zum Impulsgenerator 1 geleitet.

Durch das Steuersignal wird der Elektromagnet 14 kurzzeitig energetisiert und der Ventilteller 16 öffnet die Arbeitskammer 12, und die hier zuvor angestaute und mit kinetischer Energie versehene Flüssigkeitsmenge tritt innerhalb von 1 bis 1,5 Millisekunden durch die Austrittsöffnungen 13 in die umgebende zu fördernde Flüssigkeit aus.

Durch die Energetisierung des Elektromagneten 14 wird gleichzeitig der untere Ventilteller 17 gegen den Druck einer in der Ventilschließkammer 15 befindlichen Flüssigkeit nach unten gedrückt. Sofort nach Entspannung des Volumens in der Arbeitskammer 12 drückt der in der Ventilschließkammer 15 herrschende Druck den unteren Ventilteller 17 nunmehr wieder schlagartig in die umgekehrte Richtung zurück, und das Ventil 13 wird somit nach ca. 2 bis 2,5 Millisekunden wieder geschlossen. Das in der Ventilschließkammer 15 befindliche Flüssigkeitsvolumen kann sowohl in seiner Menge als auch in seinem Druck über ein von der Steuereinheit 9 betätigbares Schließventil 18 verändert werden.

Das Volumen der Arbeitskammer 12 ist ebenfalls unter Betriebsbedingungen von der Steuereinheit 9 aus veränderbar. Dadurch ist die Vorrichtung an alle Ausbauarten von Förderbohrungen 11 und deren Durchmesser in ihren physikalischen Parametern und somit in der Wirkungsstärke des erzeugten kinetischen Energieimpulses E anpassbar. Eine Eingrenzung hinsichtlich der Einsatztiefe in den Förderbohrungen 11 besteht für das Verfahren nicht.

An dem Impulsgenerator 1 ist ein Sensor 10 angeordnet, der den energetischen und zeitlichen Verlauf der Energieimpulse E kontinuierlich erfasst und über eine Messleitung 3 an die übertägige Steuereinheit 9 sendet. Hier hat der Bediener die Möglichkeit, anhand des vom Sensor 10 erfassten Verlaufes der Impulswirkung, der Veränderung des dynamischen Flüssigkeitsspiegels in der Förderbohrung 11 und des am Pumpenauslauf registrierbaren Austrages von gelösten Kolmatanten ständig die Auslösung der Energieimpulse E, den Arbeitsdruck der am Impulsgenerator 1 anstehenden Flüssigkeit und die Förderleistung der Untertagepumpe 8 zu steuern.

Durch die mittels des Sensors10 erfassbaren Parameter ist das erfindungsgemäße Verfahren exakt steuerbar und damit in der Lage, während der Regenerierung einer Förderbohrung 11 sich ständig und ohne Unterbrechung des Regeneriervorganges an die sich im Verlauf der Bearbeitung verändernden Bedingungen im hydraulischen System der Förderbohrung 11 exakt anzupassen.

Weiterhin kann das erfindungsgemäße Verfahren durch die komplexe Messbarkeit und Steuerbarkeit seiner physikalischen Parameter an jedes bekannte Ausbaumaterial der Förderbohrung 11 angepasst werden.

Ist das Filtermaterial sehr spröde, wie z. B. bei Steinzeug oder gealtertem PVC, dürfen die hydraulischen Energieimpulse nur einen geringen Energieinhalt aufweisen, damit die spröden Materialien auch in diesem Fall weder beschädigt noch zerstört werden. Sind bei solchem sehr spröden Filtermaterial die Filterschichten auch noch besonders stark kolmatiert (z. B. durch zu lange Betriebszeit ohne Regenerierung oder durch extreme Eisengehalte im Fördermedium), ergibt sich durch den geringen Energieinhalt der Impulse eine lange Bearbeitungsdauer bzw. die Durchlässigkeit der Filterkörper, Filterschichten und bohrungsnahen Bodenschichten wird bei vertretbarer Bearbeitungsdauer nicht im gewünschten Maße intensiviert.

In diesem Falle werden das erfindungsgemäße Verfahren und die erfindungsgemäße Vorrichtung in der Weise modifiziert wie dies in Fig. 3 dargestellt ist und im folgenden beschrieben werden soll.

Bei der in Figur 3 dargestellten Förderbohrung 11 handelt es sich um einen Brunnen zur Trinkwassergewinnung.

Der zu regenerierende Brunnen wird zunächst in der zuvor beschriebenen Weise bearbeitet. Da das Filterrohr W des zu regenerierenden Brunnens, welches in Figur 3 mit gestrichelten Linien im Schnitt schematisch dargestellt ist, aus sehr sprödem Material besteht, wird die Energie für die hydraulischen Energieimpulse sehr niedrig gewählt, um Beschädigungen des Filterrohres W auf alle Fälle zu vermeiden. Durch den geringen Energieeintrag würde sich die Bearbeitungsdauer beträchtlich verlängern. Kommt nun noch hinzu, dass auch die Filterschichten besonders stark kolmatiert sind, was bei zu langer Betriebszeit des Brunnens ohne Regenerierung oder auch bei extrem hohen Eisengehalten des Grundwassers auftreten kann, ist es möglich, dass die Bearbeitung bei dem geringen Energieeintrag unverhältnismäßig lange dauert und die Kolinatanten bei vertretbarer Bearbeitungsdauer nicht vollständig aus den Filterschichten entfernt werden.

Deshalb wird in solchen Fällen das zuvor beschriebene Verfahren abgebrochen oder unterbrochen, nachdem die Innenflächen gereinigt und die Durchlassöffnungen im Filterrohr W freigelegt wurden. Der Impulsgenerator 1 und die Untertagepumpe 8 werden aus der Förderbohrung 11 vorübergehend entnommen, und der Impulsgenerator 1 wird an seinem unteren und oberen Ende mit Packerscheiben P versehen, die mit dem Innendurchmesser des in der Förderbohrung 11 befindlichen Filterrohres W korrelieren. Dann wird der mit den Packerscheiben P versehene Impulsgenerator 1 bis zu einem Endabschnitt des Filterrohres W abgesenkt, und mittels des Druckaggregates 6 wird eine z. B. handelsüblich zur Verfügung stehende Regenerierflüssigkeit, über den Druckschlauch 2 und den Impulsgenerator 1 mit schwachen Energieimpulsen E durch die freigelegten Durchlassöffnungen des Filterrohres W hindurch in die Umgebung der Förderbohrung 11, d. h. bei der Brunnenregenerierung in den Aquifer A hineingepulst bzw. hineingepresst. Dies geschieht abschnittweise, jeweils aufeinander folgend etwa im Abstand der Packerscheiben P am Impulsgenerator 1, bis das andere Ende des Filterrohres W erreicht ist. Danach wird der Impulsgenerator 1 mit den daran befestigten Packerscheiben P aus der Förderbohrung 11 wieder entnommen, und die Untertagepumpe 8 wird wieder in die Förderbohrung 11 eingebracht. Nach definierter Einwirkungszeit der Regenerierflüssigkeit wird dann die Untertagepumpe 8 wieder in Gang gesetzt, und die Regenerierflüssigkeit wird zusammen mit den gelösten Kolmatanten vollständig abgepumpt. Danach wird, wie nach jeder Brunnenregenerierung üblich, eine Intensiventnahme von Wasser vorgenommen.

Um den Reinigungseffekt des vorstehend beschriebenen modifizierten erfindungsgemäßen Verfahrens noch weiter zu verstärken, werden nach dem Einpulsen und Einpressen der Regenerierflüssigkeit und der darauf folgenden erneuten Entnahme des Impulsgenerators 1 und der Untertagepumpe 8 aus der Förderbohrung 11 die Packerscheiben P vom Impulsgenerator 1 wieder entfernt, der Impulsgenerator 1 und die Untertagepumpe 8 werden erneut in die Förderbohrung eingebracht, und die Regenerierflüssigkeit wird nach definierter Einwirkungszeit unter Auf- und Abwärtsbewegen des Impulsgenerators 1 und unter gleichzeitiger sukzessiver Aussendung von schwachen hydraulischen Energieimpulsen durch den Impulsgenerator 1 mittels der Untertagepumpe 8 zusammen mit den gelösten Kolmatanten vollständig abgepumpt.

Mittels der beiden letztgenannten modifizierten Ausführungsformen der Erfindung kann das Verfahren zur Intensivierung der Durchlässigkeit von bohrungsnahen Bodenschichten sowie von Filterkörpem und Filterschichten im untertägigen Förderbereich von Brunnen und anderen Förderbohrungen auch dann vor allem zur Brunnenregenerierung mit Vorteil angewandt werden, wenn die Brunnen mit besonders spröden Filterrohren z. B. aus Steinzeug oder aus gealtertem PVC versehen und die Filterschichten zusätzlich stark kolmatiert sind.

## Patentansprüche

1. Verfahren zur Intensivierung der Durchlässigkeit von bohrungsnahen Bodenschichten (B) sowie von Filterkörpern und Filterschichten (W) im untertägigen Förderbereich (F) von Brunnen und anderen Förderbohrungen (11), wobei im Förderbereich (F) der Bohrung (11) mit einer Untertagepumpe (8) kontinuierlich Flüssigkeit abgepumpt wird, wobei die in dieser Weise bewegte Flüssigkeit durch kontinuierliches Auf- und Abwärtsbewegen eines Impulsgenerators (1) im Förderbereich (F) sukzessive mit hydraulischen Energieimpulsen (E) in Richtung der Bohrungswände, Filterkörper und Filterschichten (W) beaufschlagt wird, **dadurch gekennzeichnet, dass** die Wirkung jedes Energieimpulses (E) durch seismische Messungen ausgewertet wird und die Parameter des folgenden Energieimpulses (E) auf der Grundlage der Auswertung der Messergebnisse des vorausgegangenen Energieimpulses (E) bestimmt werden.

2. Verfahren nach Anspruch 1, **dadurch gekennzeichnet, dass** die Energieimpulse (E) durch ein übertage angeordnetes Druckaggregat (6), welches über eine Druckleitung (2) mit dem im Förderbereich (F) bewegten Impulsgenerator (1) dicht verbunden ist, erzeugt werden, wobei das Druckaggregat (6) einen hohen Druck auf eine Flüssigkeit ausübt, die über die Druckleitung (2) im Impulsgenerator ansteht, und mit einem definierten Druck und während einer definierten Zeitdauer aus dem Impulsgenerator (1) in die zu fördernde Flüssigkeit ausschießt.

3. Verfahren nach Anspruch 1 und/oder 2, **dadurch gekennzeichnet, dass** die Wirkung jedes Energieimpulses (E) mittels eines vor Ort am Impulsgenerator (1) installierten seismischen Sensors (10) erfasst und über eine Messleitung (3) zu einer übertage angeordneten Steuereinheit (9) übertragen und dort ausgewertet wird, und dass nach Auswertung der Messsignale die Parameter des folgenden Energieimpulses (E) durch Einstellung des vom Druckaggregat (6) ausgeübten Druckes und durch mindestens ein Steuersignal, welches über eine Steuerleitung (4) zur zeitlich definierten Auslösung des Impulsgenerators (1) übertragen wird, bestimmt werden.

4. Verfahren nach mindestens einem der vorhergehenden Ansprüche, **dadurch gekennzeichnet, dass** mehrere Steuersignale zur zeitlich definierten Auslösung des Impulsgenerators (1), zur Einstellung des Flüssigkeitsvolumens für den hydraulischen Impuls und zur Bestimmung der Dauer des Energieimpulses (E) zum Impulsgenerator (1) übertragen werden.

5. Verfahren nach mindestens einem der vorhergehenden Ansprüche , **dadurch gekennzeichnet, dass** die Bearbeitung mit schwachen Energieimpulsen durchgeführt und nach Reinigung der Innenflächen sowie der Freilegung der Durchlassöffnungen des Filterrohres (W) abgebrochen oder unterbrochen wird, dass der Impulsgenerator (1) und die Untertagepumpe (8) aus der Förderbohrung (11) vorübergehend entfernt und der Impulsgenerator (1) an seinem unteren und oberen Ende mit Packerscheiben (P) versehen wird, die mit dem Innendurchmesser des Filterrohres (W) korrelieren, dass danach der mit den Packerscheiben (P) versehene Impulsgenerator (1) bis zu einem Endabschnitt des Filterrohres (W) hinabgelassen und mittels des Druckaggregates (6) eine Regenerierflüssigkeit über den Druckschlauch 2 und den Impulsgenerator 1 mit schwachen Energieimpulsen (E) durch die freigelegten Durchlassöffnungen des Filterrohres (W) in die Umgebung der Förderbohrung (11), d. h. in den Aquifer (A), in Abschnitten, die jeweils etwa dem Abstand der Packerscheiben (P) am Impulsgenerator (1) entsprechen, bis zum anderen Ende des Filterrohres (W) aufeinander folgend hineingepulst bzw. hineingepresst werden, dass der Impulsgenerator (1) dann aus der Förderbohrung (11) erneut entfernt, die Untertagepumpe (8) wieder in die Förderbohrung (11) eingebracht und die Regenerierflüssigkeit nach definierter Einwirkungszeit mittels der Untertagepumpe (8) zusammen mit den gelösten Kolmatanten vollständig abgepumpt wird.

6. Verfahren nach Anspruch 5, **dadurch gekennzeichnet, dass** nach dem Einpulsen und Einpressen der Regenerierflüssigkeit und der darauf folgenden Entfernung des Impulsgenerators (1) und der Untertagepumpe (8) aus der Förderbohrung (11) die Packerscheiben (P) vom Impulsgenerator (1) wieder entfernt und der Impulsgenerator (1) sowie die Untertagepumpe (8) in die Förderbohrung erneut eingebracht werden, und dass die Regenerierflüssigkeit nach definierter Einwirkungszeit unter Auf- und Abwärtsbewegen des Impulsgenerators (1) und gleichzeitiger sukzessiver Aussendung von schwachen hydraulischen Energieimpulsen durch den Impulsgenerator (1) mittels der Untertagepumpe (8) zusammen mit den gelösten Kolmatanten vollständig abgepumpt wird.

7. Vorrichtung zur Durchführung des Verfahrens nach den Ansprüchen 1 bis 4, mit einem in den Förderbereich (F) der Bohrung (11) absenkbaren und im Förderbereich (F) auf und ab bewegbaren Impulsgenerator (1), und einer in den Förderbereich der Bohrung absenkbaren Untertagepumpe (8), **gekennzeichnet durch** einen am Impulsgenerator (1) installierten seismischen Sensor (10), eine übertage angeordnete Steuereinheit (9), die über je eine Mess- und Steuerleitung (3, 4) mit dem seismischen Sensor (10) und dem Impulsgenerator (1) verbunden ist, ein übertage angeordnetes Druckaggregat (6), das über eine Druckleitung (2) mit dem Impulsgenerator (1) verbunden ist.

8. Vorrichtung nach Anspruch 7, **dadurch gekennzeichnet, dass** der Impulsgenerator (1) umfasst: einen Zylinder, in dessen oberem Teil eine mit der Druckleitung (2) verbundene volumenveränderbare Arbeitskammer (12) mit im Ruhezustand verschlossenen Austrittsöffnungen (13) angeordnet ist, und in dessen unterem Teil eine Ventilschließkammer (15) angeordnet ist, und beide Kammern durch einen elektromagnetisch betätigbaren Ventilkolben (V) in Wirkverbindung stehen, wobei der Ventilkolben (V) durch kurzzeitige Energisation eines Elektromagneten (14) nach unten bewegbar ist, und mittels eines daran angeordneten oberen Ventiltellers (16) die Austrittsöffnungen (13) freisetzbar und der in der Arbeitskammer (12) angestaute Überdruck als hydraulischer Impuls aussendbar ist, wobei ein am Ventilkolben angeordneter unterer Ventilteller (17) in dieser Stellung für eine starke Erhöhung des Druckes in der Ventilschließkammer (15) sorgt, und unmittelbar nach Entspannung der Arbeitskammer (12) der Ventilkolben (V) über den Ventilteller (17) in die Ausgangslage zurückdrückbar ist.

9. Vorrichtung nach Anspruch 7 und/oder 8, **dadurch gekennzeichnet, dass** das in der Ventilschließkammer (15) befindliche Flüssigkeitsvolumen und der Druck über ein Schließventil (18) steuerbar ist.

10. Vorrichtung nach mindestens einem der Ansprüche 7 bis 9 zur Durchführung des Verfahrens nach den Ansprüchen 5 und 6, **dadurch gekennzeichnet, dass** der Impulsgenerator (1) an seinem unteren und oberen Ende zeitweise mit je einer Packerscheibe (P) versehen wird.

11. Vorrichtung nach Anspruch 10, **dadurch gekennzeichnet, dass** die Packerscheiben (P) in ihrem Durchmesser mit dem Innendurchmesser des Filterrohres (W) der Förderbohrung korrelieren.

## Claims

1. Method for intensifying the permeability of ground layers (B) close to boreholes and of filter bodies and filter layers (W) in the underground extraction area (F) of water wells and other production wells (11), whereby liquid is continuously pumped away in the extraction area (F) of the borehole (11) by an underground pump (8), and the liquid thus displaced is successively impinged upon by energy pulses (E) in the direction of the borehole walls, the filter bodies and the filter layers (W) by continuously moving a pulse generator (1) up and down in the extraction area (F),
**characterised in that** the effect of each energy pulse (E) is evaluated by means of seismic measurements, and the parameters of the following energy pulses (E) are determined according to the evaluation of the measuring results obtained for the previous energy pulse (E).

2. Method according to claim 1,
**characterised in that** the energy pulses (E) are generated by a surface pressure unit (6) that is connected in leak-proof manner via a pressure line (2) with the pulse generator (1) moved in the extraction area (F), said pressure unit (6) exerting a high pressure on a liquid which is introduced via the pressure line (2) in the pulse generator and ejecting said liquid at a defined pressure and for a defined period out of the pulse generator (1) into the liquid to be extracted.

3. Method according to claim 1 and/or 2,
**characterised in that** the effect of each energy pulse (E) is registered by means of a seismic sensor (10) installed in situ on the pulse generator (1), transmitted via an instrument lead (3) to a control unit (9) located at the surface and evaluated there, and that after evaluation of the measuring signals, the parameters of the following energy pulse (E) are defined by adjusting the pressure exerted by the pressure unit (6) and by at least one control signal that is transmitted via a control cable (4) and triggers the pulse generator (1) at the defined time.

4. Method according to at least one of the preceding claims,
**characterised in that** a plurality of control signals are transmitted to the pulse generator (1) to trigger the pulse generator (1) at the defined time, to set the liquid volume for the hydraulic pulse and to define the duration of the energy pulse (E).

5. Method according to at least one of the preceding claims,
**characterised in that** regeneration work is performed with weak energy pulses and, after the internal surfaces have been cleaned and the apertures in the screen (W) unclogged, is discontinued or interrupted, that the pulse generator (1) and the underground pump (8) are temporarily withdrawn from the production well (11) and the pulse generator (1) provided at its upper and lower ends with packer disks (P) that correspond to the internal diameter of the screen (W), that thereafter, the pulse generator (1) provided with the packer disks (P) is lowered to a terminal section of the screen (W) and, by means of the pressure unit (6), a regenerating liquid is pulsed or pressed via the pressure hose (2) and the pulse generator (1) with weak energy pulses (E) through the unclogged apertures in the screen (W) into the surroundings of the production well (11), i.e. into the aquifer (A), this procedure being repeated successively in sections corresponding approximately to the distance between the packer disks (P) on the pulse generator (1) until the other end of the screen (W) has been reached, that the pulse generator (1) is then withdrawn again from the production well (11), the underground pump (8) lowered once more into the production well (11) and the regenerating liquid, after a defined period of action, pumped out completely along with the dissolved colmatants by the underground pump (8).

6. Method according to claim 5,
**characterised in that** after the pulsing and pressing in of regenerating liquid and the subsequent withdrawal of the pulse generator (1) and the underground pump (8) from the production well (11), the packer disks (P) are detached again from the pulse generator (1) and the pulse generator (1) and the underground pump (8) then lowered once more into the production well, and that the regenerating liquid, after a defined period of action during concurrent up-and-down movement of the pulse generator (1) and simultaneous, successive emission of weak hydraulic energy pulses by the pulse generator (1), is pumped out completely, along with the dissolved colmatants, by means of the underground pump (8).

7. Device for carrying out the method of claims 1 to 4, a pulse generator (1) that can be lowered into the extraction area (F) of the borehole (11) and moved up and down in said extraction area (F), and an underground pump (8) that can be lowered into the extraction area of the borehole (11),
**characterised by** a seismic sensor (10) installed on the pulse generator (1), a surface-located control unit (9) that is connected via an instrument lead and a control cable (3, 4) to the seismic sensor (10) and the pulse generator (1) respectively and a surface-located pressure unit (6) connected via a pressure line (2) to the pulse generator (1).

8. Device according to claim 7,
**characterised in that** the pulse generator (1) comprises: a cylinder in the upper portion of which a working chamber (12) of variable volume is located, said working chamber (12) being connected with the pressure line (2) and having outflow apertures (13) that are closed in the non-operative state, and in the lower portion of which a valve-closing chamber (15) is located, the two chambers being operatively interconnected by an electromagnetically operated valve piston (V) that can be moved downwards by momentary energisation of an electromagnet (14), thereby opening, by means of an upper valve disk (16) attached to the valve piston, the outflow apertures (13) and releasing the excessive pressure in the working chamber (12) as a hydraulic pulse; when the valve piston moves down, a lower valve disk (17) attached thereto causes a strong pressure increase in the valve-closing chamber (15), and immediately after the pressure in the working chamber (12) has been reduced, the valve piston (V) can be pushed back into its starting position by means of the valve disk (17).

9. Device according to claim 7 and/or 8, **characterised in that** the liquid volume in the valve-closing chamber (15) and the pressure are controllable via a closing valve (18).

10. Device according to at least one of the claims 7 to 9 for carrying out the method according to claim 5 and 6,
**characterised in that** the upper and lower ends of the pulse generator (1) are each provided at times with a packer disk (P).

11. Device according to claim 10, **characterised in that** the diameter of the packer disks (P) corresponds to the internal diameter of the screen (W) of the production well.

## Revendications

1. Procédé permettant d'intensifier la perméabilité de couches de sol (B) proches d'un trou de forage, ainsi que de corps de filtre et de couches de filtrage (W) dans la zone de production (F) souterraine de puits et d'autres forages productifs (11), où, dans la zone de production (F) du perçage (11), du liquide est pompé de façon continue avec une pompe souterraine (8), où le liquide déplacé de cette manière est sollicité, par un déplacement de levée et de descente continu d'un générateur d'impulsions (1) dans la zone de production (F), successivement par des impulsions d'énergie (E) hydraulique dans la direction des parois de forage, des corps de filtre et des couches de filtrage (W), **caractérisé en ce que** l'effet de chaque impulsion d'énergie (E) est évalué par des mesures sismiques et les paramètres de l'impulsion d'énergie (E) suivante sont déterminés d'après l'évaluation des résultats de mesure de l'impulsion d'énergie (E) précédente.

2. Procédé selon la revendication 1, **caractérisé en ce que** les impulsions d'énergie (E) sont produites par un groupe de pression (6) disposé en surface qui est relié de façon étanche par une conduite à pression (2) au générateur d'impulsions (1) déplacé dans la zone de production (F), le groupe de pression (6) exerçant une pression élevée sur un liquide, qui arrive, par la conduite à pression (2), dans un générateur d'impulsions et, avec une pression définie et pendant une durée définie, est expulsé du générateur d'impulsions (1) dans le liquide à transporter.

3. Procédé selon la revendication 1 et/ou 2, **caractérisé en ce que** l'effet de chaque impulsion d'énergie (E) est appréhendé au moyen d'un capteur (10) sismique, installé sur site sur le générateur d'impulsions (1) et, par l'intermédiaire d'une conduite de mesure (3), est transmis à une unité de commande de moteur (9) disposée en surface et y est évalué, et **en ce que**, après évaluation des signaux de mesure, les paramètres de l'impulsion d'énergie (E) suivante sont déterminés par réglage de la pression exercée par le groupe de pression (6) et par au moins un signal de commande transmis par une ligne de commande (4), dans le but d'un déclenchement temporellement défini du générateur d'impulsions (1).

4. Procédé selon au moins l'une des revendications précédentes, **caractérisé en ce que** plusieurs signaux de commande pour le déclenchement temporellement défini du générateur d'impulsions (1) sont transmis pour régler le volume de liquide pour l'impulsion hydraulique et pour déterminer la durée de l'impulsion d'énergie (E) au générateur d'impulsions (1).

5. Procédé selon au moins l'une des revendications précédentes, **caractérisé en ce que** le travail est effectué avec des impulsions d'énergie faibles et, après nettoyage des faces intérieures, ainsi qu'après dégagement des ouvertures de passage du tube de filtre (W), est interrompu ou cessé, **en ce que** le générateur d'impulsions (1) et la pompe souterraine (8) sont provisoirement enlevés du forage de production (11), et le générateur d'impulsions (1) est muni, à ses extrémités inférieure et supérieure, de disques ou rondelles de garniture d'étanchéité (P) qui sont en corrélation avec le diamètre intérieur du tube de filtre (W), **en ce que**, ensuite, le générateur d'impulsions (6), muni des disques ou rondelles de garniture d'étanchéité (P), est descendu jusqu'à un tronçon final du tube de filtre (W) et, au moyen du groupe à pression (1), un liquide de régénération est introduit de façon pulsée, ou enfoncé, avec de faibles impulsions d'énergie (E) successivement à travers les ouvertures de passage dégagées du tube de filtre (W), dans l'environnement du forage de production (11), c'est-à-dire dans la partie aquifère (A), en des tronçons qui correspondent chacun à peu près à l'espacement des disques ou rondelles de garniture d'étanchéité (P) sur le générateur d'impulsions (1) jusqu'à l'autre extrémité du tube de filtre (W), **en ce que** le générateur d'impulsions (1) est ensuite de nouveau enlevé du forage de production (11), la pompe souterraine (8) est de nouveau introduite dans le forage de production (11) et le liquide de régénération, après écoulement d'un temps d'effet défini, est complètement évacué par pompage, au moyen de la pompe souterraine (8), conjointement avec les colmatants dissous.

6. Procédé selon la revendication 5, **caractérisé en ce que**, après l'introduction pulsée et l'enfoncement du liquide de régénération et l'enlèvement subséquent du générateur d'impulsions (1) et de la pompe souterraine (8) hors du forage de production (11), les disques ou rondelles de garniture d'étanchéité (P) sont de nouveau enlevés du générateur d'impulsions (1), et le générateur d'impulsions (1), ainsi que la pompe souterraine (8), sont de nouveau introduits dans le forage de production, et **en ce que** le liquide de régénération, après expiration d'un temps d'effet défini, est complètement pompé avec un déplacement de levée et de descente du générateur d'impulsions (1), et une émission successive simultanée d'impulsions d'énergie hydrauliques faibles par le générateur d'impulsions (1), au moyen de la pompe souterraine (8), conjointement avec les colmatants dissous.

7. Dispositif de mise en oeuvre du procédé selon les revendications 1 à 4, avec un générateur d'impulsions (1) pouvant être descendu dans la zone de production (F) du forage (11) et susceptible d'être levé et abaissé dans la zone de production (F), et une pompe souterraine (8) susceptible d'être descendue dans la zone de production du forage, **caractérisé par** un capteur (10) sismique, installé sur le générateur d'impulsions (1), une unité de commande (9) disposée en surface, reliée, par chaque fois une conduite de mesure et de commande (3, 4), au capteur (10) sismique et au générateur d'impulsions (1), un groupe à pression (6) disposé en surface, relié au générateur d'impulsions (1) par une conduite à pression (2).

8. Dispositif selon la revendication 7, **caractérisé en ce que** le générateur d'impulsions (1) comprend un cylindre, dans la partie supérieure duquel est disposée une chambre de travail (12) à volume modifiable, reliée à la conduite à pression (2), avec des ouvertures de sortie (13) fermées lorsqu'on est à l'état de repos, et cylindre dans la partie inférieure duquel est disposée une chambre de fermeture de soupape (15), et les deux chambres étant reliées fonctionnellement par un piston de soupape (V) pouvant être actionné de façon électromagnétique, le piston de soupape (V) étant déplaçable vers le bas, par une brève fourniture d'énergie à un électroaimant (14), et les ouvertures de sortie (13) pouvant être dégagées au moyen d'un plateau de soupape supérieur (16) disposé sur lui, et la surpression, accumulée dans la chambre de travail (12), pouvant être émise sous forme d'impulsion hydraulique, sachant qu'un plateau de soupape inférieur (17), disposé sur le piston de soupape à cette position, veille à assurer une forte augmentation de la pression dans la chambre de fermeture de soupape (15) et, directement après la relaxation de la chambre de pression (12), le piston de soupape (V) peut être repressé à la position initiale, par l'intermédiaire du disque de soupape (17).

9. Dispositif selon la revendication 7 et/ou 8, **caractérisé en ce que** le volume de liquide se trouvant dans la chambre de fermeture de soupape (15) et la pression sont susceptibles d'être commandés par une soupape de fermeture (18).

10. Dispositif selon au moins l'une des revendications 7 à 9 pour la mise en oeuvre du procédé selon les revendications 5 et 6, **caractérisé en ce que** le générateur d'impulsions (1) est muni, à ses extrémités inférieure et supérieure, par moments, d'un disque ou rondelle de garniture d'étanchéité (P) respectif.

11. Dispositif selon la revendication 10, **caractérisé en ce que** les disques ou rondelles de garniture d'étanchéité (P) ont un diamètre qui est en corrélation avec le diamètre intérieur du tube de filtre (W) du forage de production.
